# FASCICULE DE BREVET EUROPEEN

(11) **EP 0 210 878 B1**
(45) Date de publication et mention de la délivrance du brevet: **31.08.1988**
(21) Numéro de dépôt: 86401211.7
(22) Date de dépôt: 05.06.1986
(51) Int. Cl.: F23C 5/02

(54) **Dispositif de brûleur pour combustible liquide et chaudière équipée d'un tel dispositif**
Brenner für flüssigen Brennstoff und damit ausgerüsteter Heizkessel
Burner for liquid fuel and boiler equipped with such a burner

(30) Priorité: 07.06.1985 FR 8508620
(43) Date de publication de la demande: 04.02.1987
(73) Titulaire: CUENOD THERMOTECHNIQUE S.A., F-74102 Annemasse Cédex (FR)
(72) Inventeur: Musolino, François, F-74890 Bons en Chablais (FR); Prudhomme, Jean-Paul, F-74240 Gaillard (FR)
(74) Mandataire: Michardière, Bernard

(56) Documents cités:
- DE-A- 3 339 191
- FR-A- 1 344 506
- FR-A- 1 400 114
- FR-A- 2 071 000
- FR-A- 2 483 049
- GB-A- 851 900
- US-A- 2 078 021
- US-A- 2 570 996
- US-A- 2 634 806
- US-A- 3 490 858

## Description

L invention est relative à un dispositif de brûleur pour combustible liquide, du genre de ceux qui comprennent une tête creuse destinée à être fixée à une extrémité, sur une paroi de chaudière ou analogue, au niveau d'un orifice de cette paroi, et comportant, à l'intérieur, au moins un gicleur qui débouche vers la chaudière et qui, en outre, comportent un ensemble d'alimentation en air de combustion et en combustible liquide, la tête comportant, dans sa paroi périphérique, une ouverture longitudinale sur les bords de laquelle une plaque est fixée de manière démontable, le ou les gicleurs étant montés sur ladite plaque à l'aide de moyens de fixation permettant un réglage du ou des gicleurs sensiblement suivant la direction de l'axe de la tête.

On sait que de tels dispositifs de brûleurs nécessitent, relativement fréquemment, des opérations d'entretien et de nettoyage conduisant à un démontage des gicleurs.

Il est souhaitable de rendre le démontage et le montage de ces gicleurs plus rapide que jusqu'à présent.

On sait, par ailleurs, que le réglage de la position des gicleurs, ainsi que le réglage du débit d'air de combustion pour obtenir une combustion satisfaisante, pour une puissance déterminée, sont relativement délicats. Il est souhaitable de rendre ces réglages plus simples. Il est souhaitable, également, de pouvoir retrouver facilement le réglage initial après un démontage d'entretien des gicleurs.

FR-A-1 344 506 montre un brûleur du genre défini précédemment. L'ouverture longitudinale prévue dans un socle démontable n'est pas fermée, ce qui constitue une gêne. Le montage proposé ne concerne qu'un gicleur unique et apparaît difficile à adapter à plusieurs gicleurs disposés régulièrement autour de l'axe géométrique de la tête de brûleur, sauf à augmenter l'ouverture, et à accroître la communication entre l'intérieur de la tête de brûleur et l'atmosphère.

FR-A-2 483 049 concerne un brûleur comportant des bras de centrage du ou des gicleurs et un déflecteur. Aucun moyen avantageux n'est proposé pour permettre un réglage simple et rapide du gicleur, et pour conserver ce réglage, après un démontage.

L'invention a pour but, surtout, de fournir un dispositif de brûleur qui réponde mieux que jusqu'à présent aux diverses exigences de la pratique et qui, notamment, ne présente plus ou à un degré moindre, les inconvénients rappelés ci-dessus.

L'invention a donc pour but de fournir un dispositif de brûleur permettant un démontage simple du ou des gicleurs et un réglage facile et rapide de ces gicleurs. Ce dispositif de brûleur doit en outre permettre de retrouver aisément le réglage initial, notamment le réglage du débit d'air de combustion, après un démontage des gicleurs.

Selon l'invention, un dispositif de brûleur, pour combustible liquide, du genre défini précédemment, est caractérisé par le fait que les moyens de fixation du ou des gicleurs sur la plaque comprennent une contre-plaque sur laquelle sont fixés les gicleurs, ladite contre- plaque étant elle-même fixée, de manière réglable suivant une direction parallèle à l'axe de la tête, par rapport à la plaque et que le ou les gicleurs sont positionnés radialement par une étoile de centrage et un déflecteur est fixé sur l'étoile de centrage, ce déflecteur déterminant un espace annulaire pour le passage de l'air, le réglage de la position longitudinale des gicleurs suivant l'axe entraînant une modification de la section de passage de l'espace annulaire, et un réglage du débit d'air de combustion.

De préférence, un embout est fixé dans la tête, cet embout étant propre à faire saillie à l'intérieur de la chaudière en s'évasant dans une zone tronconique dont la petite section se raccorde à une zone cylindrique de plus faible diamètre, les branches de l'étoile prenant appui contre la surface intérieure de la zone cylindrique sur laquelle elles peuvent coulisser longitudinalement, tandis que le déflecteur est situé, axialement, sensiblement au niveau de la petite base de la zone tronconique de manière à déterminer ledit espace annulaire.

Avantageusement, l'étoile de centrage comporte un noyau dans lequel sont engagés le ou les corps de gicleurs, des vis de pression étant prévues pour le blocage des gicleurs dans le noyau.

Des moyens de repère de la position relative de la plaque et de la contre-plaque sont avantageusement prévus, ces moyens de repères étant notamment formés par une échelle graduée fixée sur la plaque (ou la contre-plaque), et un index, ou équivalent, prévu sur la contre-plaque (ou sur la plaque).

De préférence, la contre-plaque comporte au moins une lumière oblongue dans laquelle peut coulisser un moyen de blocage, notamment constitué par une vis, solidaire de la plaque. La lumière oblongue, fermée à ses extrémités, est orientée parallèlement à l'axe de la tête. Généralement, deux lumières oblongues parallèles sont prévues dans la contre-plaque.

Avantageusement, l'ouverture prévue dans la paroi périphérique de la tête débouche, suivant une direction parallèle à l'axe de la tête, du côté opposé à l'extrémité de la tête destinée à être fixée sur la chaudière.

Chaque gicleur est relié rigidement, aux moyens de fixation, notamment à la contre- plaque par une canalisation rigide généralement coudée à angle droit.

Généralement, la plaque comporte, dans sa région médiane, une fente longitudinale, pouvant s'ouvrir à l'extremité de la plaque tournée vers la paroi de la chaudière, cette fente étant destinée à être traversée par les raccords des canalisations des gicleurs, de telle sorte qu'un coulissement soit possible entre la contre-plaque et la plaque.

L'ouverture ménagée dans la paroi périphérique de la tête peut avoir une forme rectangulaire. La plaque a alors également une forme rectangulaire et se termine, du côté éloigné de la partie destinée à être fixée sur la chaudière, en équerre vers l'extérieur, la plaque étant posée et fixée, notamment par des vis, sur le contour de l'ouverture.

Selon une autre possibilité, l'ouverture peut avoir la forme d'un trapèze et être munie, sur ses deux bords non parallèles, de rainures. La plaque a la même forme de trapèze, notamment isoscèle, et les deux côtés non parallèles de cette plaque sont propres à être engagés dans les rainures prévues sur les bords de l'ouverture. Le bord transversal de la plaque, éloigné de l'extrémité voisine de la chaudière, est poussé en position de fermeture par l'ensemble articulé sur la tête. Ce bord transversal peut être formé par un retour en équerre vers l'intérieur de la tête.

L'invention est également relative à une chaudière équipée d'un dispositif de brûleur tel que défini précédemment.

L'invention consiste, mises à part les dispositions exposées ci-dessus, en un certain nombre d'autres dispositions dont il sera plus explicitement question ci-après à propos de modes de réalisation particuliers décrits en détail avec reférences aux dessins ciannexés, mais qui ne sont nullement limitatifs.
La figure 1 de ces dessin, est une coupe verticale partielle, au niveau de la tête, d'un dispositif de brûleur conforme à l'invention.
La figure 2 est une vue de dessus, par rapport à la figure 1.
La figure 3 est une vue suivant III-III, figure 1, avec parties arrachées.
La figure 4 est une vue en perspective éclatée de la tête, de la plaque et de la contre-plaque.
La figure 5 est une coupe partielle, suivant V-V figure 6, d'une variante de réalisation du dispositif de brûleur au niveau de la tête.
La figure 6, enfin, est une vue suivant VI-VI figure 5.

En se reportant aux figures 1 à 4 des dessins, on peut voir un dispositif de brûleur pour combustible liquide comprenant une tête creuse 1 destinée à être fixée, à une extrémité, sur une paroi 2 de chaudière, ou analogue, au niveau d'un orifice 3 de cette paroi. La tête 1 comporte, à l'intérieur, selon la réalisation des figures 1 à 4, deux gicleurs 4, 5 correspondant à des allures de chauffe différentes et pouvant être alimentés séparément. Ces gicleurs 4 et 5 débouchent vers la chaudière. L'axe A de la tête 1 est, généralement, orthogonal à la paroi 2. Les axes des gicleurs 4 et 5 sont parallèles à l'axe A.

Le dispositif de brûleur comporte, en outre, un ensemble 5 d'alimentation en air et en combustible liquide, constituant le corps de brûleur. Cet ensemble 6 est articulé sur l'extrémité 7 de la tête 1 éloignée de la paroi 2 de la chaudière de telle sorte que, par rotation de l'ensemble 6, on puisse dégager l'arrière de la tête 1.

Plus précisément, cette tête 1, comme mieux visible sur la figure 4, a, globalement, une forme cylindrique. L'extrémité de cette tête 1, destinée à être appliquée contre la paroi 2, est solidaire d'un flasque 8 d'appui contre la paroi 2 ayant sensiblement une forme carrée ou autre.

Ce flasque 8 comporte un rebord 9 formant ceinture périphérique sensiblement orthogonale à la paroi 2 et prenant appui contre cette paroi. Une garniture d'étanchéité 10 est serrée entre ce bord 9 et la paroi 2. Des lumières oblongues 11 (figure 4), orientées suivant la direction des diagonales du flasque 8, sont prévues dans ce dernier pour permettre sa fixation sur la paroi 2 à l'aide de vis ou analogues.

Comme bien visible sur la figure 4, la tête 1 comporte, dans sa paroi périphérique 12, (cylindrique selon la réalisation des figures 1 à 4,) une ouverture longitudinale 13 sur laquelle une plaque 14 est fixée de manière démontable.

La paroi 12 comporte une surépaisseur 15, formant renflement autour de l'ouverture 13. La face 16, située vers le haut selon la représentation des figures 1 et 4, de la surépaisseur 15 est plane, parallèle à l'axe de la tête 1, et a la forme générale d'un U, c'est-à-dire d'un rectangle dont un petit côté a été supprimé, à l'opposé du flasque 8. L'ouverture 13, de forme rectangulaire, débouche, dans le sens longitudinal, à l'extrémité 7 de la tête 1. La face 16, de la surépaisseur 15, constitue le bord tourné radialement vers l'extérieur de l'ouverture 13. La plaque 14 est posée et fixé sur cette face 16. Le contour de la plaque 14 est rectangulaire et épouse le contour extérieur de la face 16. La fixation de la plaque 14 est assurée, avantageusement, à l'aide de vis 17 traversant des trous 18 (figure 4) prévus dans la plaque 14. Les vis 17 coopèrent avec des trous taraudés 19 (figure 4), prévus sur les deux côtes longitudinaux de l'ouverture 13.

Une nervure transversale 20 est prévue suivant le petit côté de la face 16, au voisinage de flasque 8, pour servir de butée à la plaque 14.

L'extrémité 7 de la tête 1, éloignée de la paroi 2, est formée par une sorte de flasque de forme sensiblement carrée, muni, sur ses deux côtés parallèles orthogonaux au plan de la face 16, d'échancrures telles que 21 comprises entre des saillies transversales 22 munies d'alésages 23. Les axes des alésages 23 des saillies 22 situées d'un même côté de l'extrémité 7 sont alignés. Ces alésages 23 sont destinés à recevoir des broches 24, 25, servant à la fixation et à l'articulation du corps de brûleur 6 sur la tête 1. Les broches 24, 25 sont situées de part et d'autre de l'axe de la tête 1 et l'ensemble 6 ou corps de brûleur comporte des prolongements (non visibles sur les dessins) propres à être engagés entre deux saillies 22 situées d'un même côté de l'extrémité 7 (figure 4), chaque prolongement comportant un alésage destiné à être traversé par la broche associée 24 ou 25. Le bord transversal 26, de l'extrémité 7, situé du côté de l'ouverture 13, comporte dans sa région médiane, une échancrure 27 pour le passage de la plaque 14.

Le voiume intérieur 28, de la tête 1, constitue une chambre de forme générale cylindrique, ouverte à ses deux extrémités longitudinales.

Les deux gicleurs 4, 5 sont montés sur la plaque à l'aide de moyens de fixation F permettant un réglage des gicleurs sensiblement suivant la direction de l'axe A de la tête 1.

Ces moyens de fixation F comprennent une contre-plaque 29 fixée de manière réglable suivant une direction parallèle à l'axe A par rapport à la plaque 14. La contre-plaque 29 a une forme rectangulaire, bien visible sur la figure 4; elle comporte, le long de ses deux grands côtés, sensiblement à mi-longueur, deux lumières oblongues 30 parallèles propres à coopérer, chacune, avec une vis 31 engagée dans un trou taraudé 32 prévu de chaque côté de la plaque 14.

La contre-plaque 29 comporte, dans sa region centrale, deux trous 33, 34, dont les centres sont alignés sur l'axe longitudinal de la contre-plaque. Ces trous 33, 34 sont destinés au passage de raccords 35, 36, du type traversée de cloisin; des tubulures d'alimentation extérieures à la tête 1, telles que 37, sont reliées de manière démontable aux raccords 35, 36, lesquels sont fixés sur la plaque 29.

Chaque gicleur 4 et 5 est relié rigidement à un raccord 35, 36 et donc à la contre-plaque 29, par une canalisation rigide 38 coudée sensiblement à 90°.

Les gicleurs 4, 5 qui comportent un corps cylindrique muni à son extrémité tournée vers la chaudière d'une buse de pulvérisation, sont positionnés radialement par une étoile de centrage 39 (voir en particulier figure 3) qui, dans l'exemple considéré, comporte trois branches 40 décalées angulairement de 120°. Cette étoile 39 comporte un noyau 41 muni de deux alésages disposés symétriquement par rapport à l'axe A, dans lesquels sont engagés les corps des gicleurs 4 et 5. Des vis de pression, telles que 42, sont prévues pour le blocage des gicleurs dans le corps 41.

Un embout 43 est fixé dans la tête 1, par exemple à l'aide de vis v, au niveau de l'extrémité de cette tête située contre la paroi 2. Cet embout 43 est propre à faire saillie à l'intérieur de la chaudière, en s'évasant dans une zone tronconique 44 dont la petite section se raccorde à une zone cylindrique 45 de plus faible diamètre de l'embout. Les branches 40 de l'étoile 39 prennent appui contre la surface intérieure de la zone 45 sur laquelle elles peuvent coulisser longitudinalement. Un déflecteur 46 formé par une sorte de disque comportant un trou central 47 et des fentes radiales 48 est fixé sur des bossages 49, solidaires de l'étoile 39, légèrement en saillie en direction de la chaudière. Le déflecteur 46 est situé, axialement, sensiblement au niveau de la petite base de la zone tronconique 44 de manière à déterminer un espace annulaire 50 pour le passage de l'air.

On comprend immédiatement que le réglage de la position longitudinale des gicleurs 4, 5, suivant l'axe A, et donc de l'étoile 39 entrainent une modification de la section de passage de l'espace annulaire 50. Il en résulte ainsi un réglage du débit d'air de combustion, provenant d'une soufflante (non représentée), qui traverse la tête 1 en direction de la chaudière.

Le réglage de la position des gicleurs suivant la direction de l'axe A est obtenu directement en réglant la position de la contre-plaque 29 par rapport à la plaque 14. Cette dernière, pour permettre le coulissement de ladite contre- plaque 29 sur laquelle sont fixées les canalisations rigides 38, comporte, dans sa partie médiane, une fente longitudinale 51 qui peut déboucher à l'extrémité de la plaque 14 tournée vers la paroi 2. L'autre extrémité de la plaque 14 peut présenter une aile 52, à angle droit, vers l'extérieur, formant une équerre et propre à prendre appui contre l'extrémité voisine du corps 6 de brûleur. Une garniture d'étanchéité 53 (figure 1) est prévue entre la tête 1 et le corps de brûleur 6.

Des moyens de repère R sont prévus entre la plaque 14 et la contre-plaque 29. Ces moyens de repère comprennent une échelle graduée 54 prévue sur la plaque 14 et un index 55 prévu sur la contre-plaque 29. Dans l'exemple considéré, l'index 55 est constitué par un décroché, bien visible sur la fiure 2, du contour de la contre- plque 29. Des électrodes, 56, 57 sont prévues pour assurer, par la formation d'un arc électrique, l'allumage de combustible liquide d'une manière classique. Ces électrodes, formées par des tiges parallèles à l'axe A et recourbées à angle droit vers leur extrémité, sont situées dans un plan passant par ledit axe A et orthogonal au plan des axes des gicleurs 4 et 5. L'alimentation en haute tension, à partir d'un transformateur élévateur T (figure 2) des électrodes 56, 57 est assuré par des câbles 58 reliés électriquement par des connecteurs 59 auxdites électrodes et au transformateur.

Une liaision de sécurité est prévue entre la tête 1 et l'ensemble ou corps 6 de brûleur pour empêcher l'ouverture de l'arrière de la tête 1, par rotation du corps 6, sans utilisation d'un outil. Cette fixation de sécurité est obtenue à l'aide d'une vis 60 qui traverse un trou prévu dans un rebord 61 du corps 6 et qui est engagée dans un trou taraudé 62 (figure 4) prévu au milieu de l'aile 52 de la plaque 14.

Ceci étant, les opérations de réglage et d'entretien du dispositif de brûleur des figures 1 à 4 sont les suivantes.

Lors de la mise en service d'un tel dispositif, un réglage initial de la position des gicleurs 4, 5 est effectué en fonction de la puissance de la chaudière. Il convient d'ajuster la position suivant la direction de l'axe A, du déflecteur 46, comme expliqué précédemment, afin que le débit d'air de combustion soit adapté au débit de combustible. Si le débit d'air est insuffisant, il y a production de coke; si l'air de combustion est en excès, le rendement de la chaudière diminue.

Le réglagé est obtenu en desserrant les vis 31 (voir notamment figure 2) et en faisant coulisser, parallèlement à l'axe A, la contre-plaque 29, et donc les gicleurs 4, 5 et le déflecteur 46, fixés sur cette contre-plaque. Lorsque la position appropriée de la contre-plaque 29 est obtenue, on serre les vis 31 ce qui assure le blocage de la contre-plaque 29 sur la plaque 14.

Lorsqu'il s'agit, ultérieurement, d'effectuer une opération d'entretien, par exemple une opération de nettoyage des gicleurs 4, 5 et du déflecteur 46, on opère de la manière suivante.

On d'monte, tout d'abord, les canalisations 37 des raccords 35, 36. On démont ensuite la vis 60, à l'aide d'un outil, par exemple une clé plate.

On retire ensuite l'une des broches 24, 25, généralement celle dont l'accès est le plus facile. L'autre broche 25 ou 24, restée en place, sert d'axe de pivotement de l'ensemble ou corps 6 par rapport à la tête 1. Il est à noter que les broches 24, 25 se trouvent en arrière, par rapport à la chaudière, de la totalité de la tête 1, et en particulier en arrière des raccord 35, 36.

En faisant pivoter le corps 6 autour de la broche 25 ou 24 restée en place, on dégage l'extrémité arrière 7 de la tête 1.

On déconnecte, alors, les câbles d électrodes 58 en séparant les connecteurs 59 soit des électrodes 56, 57, soit du transformateur T, selon les facilités d'accès à ces éléments.

On démonte ensuite les vis 17, qui assurent le maintien de la plaque 14 sur la tête 1. Les vis 31, qui assurent le blocage de la contre-plaque 29 sur la plaque 14, restent serrées de telle sorte que la contre-plaque 29 ne peut se déplacer par rapport à la plaque 14.

On fait alors coulisser l'ensemble de la plaque 14, de la contre-plaque 29, des gicleurs 4, 5, de l'étoile 39 et du déflecteur 46, suivant la direction de l'axe A de manière à dégager ce sous- ensemble de la tête 1 du côté opposé à la paroi 2 de la chaudière. On peut alors effectuer les opérations de nettoyage ou de remplacement des buses des gicleurs 4 et 5 et du déflecteur 46, sans toutefois modifier la position des gicleurs 4, 5 par rapport à la contre-plaque 29.

On procède ensuite au remontge et à la fixation, à l'aide des vis 17, de la plaque 14 sur la tête 1.

On rebranche les câbles 58; on referme le corps 6 sur la tête 1 puis on branche les canalisations 37 sur les raccords 35, 36.

A la fin de cette opération de remontage, la plaque 14 a repris la position qu'elle avait avant le démontage. Les gicleurs 4, 5 ainsi que le déflecteur 46 se retrouvent dans leur position avant démontage, puisque la contre-plaque 29 n'a pas été déplacée par rapport à la plaque 14.

Il en résulte que le réglage initial du brûleur n'a pas été modifié par cette opération d'entretien qui se trouve considérablement simplifiée.

Les figures 5 et 6 montrent une variante de réalisation du dispositif de l'invention.

Les parties ou éléments identiques ou jouant des rôles semblables à des éléments déjà décrits à propos des figures 1 à 4, seront désignés par les mêmes références numériques, éventuellement suivies de la lettre a, et ne seront pas décrits à nouveau ou seront décrits brièvement.

Selon cette variante, l'ouverture longitudinale 13a, ménagée dans la paroi de la tête 1a, a la forme d'un trapèze, de préférence isocèle, dont les bases parallèles sont orthogonales au plan de la figure 5. Les deux bords non parallèles de cette ouverture 13a, convergent en direction de la paroi 2. Sur chacun de ces bords convergents, une rainure longitudinale 63 est ménagée.

La plaque 14a a une forme de trapèze isocèle correspondant à celle de l'ouverture 13a; l'épaisseur de cette plaque 14a est telle que les bords de ladite plaque peuvent être engagés dans les rainures 63. Pour faciliter la mise en place de la plaque 14a, la hauteur h des rainures 63 peut être largement supérieure à l'épaisseur de la plaque 14a du côté de l'extrémité 7a éloignée de la paroi 2; cette hauteur diminue progressivement en direction de la paroi 2 jusqu'à une valeur égale à l'éspaisseur de la plaque 14a.

Le blocage de la plaque 14a sur la tête 1 est assuré par la coopération de ces bords non parallèles et des susdites rainures 63. Le bord transversal arrière 52a de la plaque est poussé par l'ensemble 6a, articulé sur la tête 1a, ce bord transversal 52a étant, de préférence, en équerre vers l'intérieur de la tête 1a. On retrouve la garniture d'etanchéité 53a entre cet ensemble 6a et la tête 1a. Un léger jeu transversal peut subsister entre le bord transversal 64 (figure 5) de la plaque 14a et le flasque 8a.

La contre-plaque 29a, de forme rectangulaire, est fixée sur la plaque 14a dans les même conditions que celles expliquées précédement.

L'échelle grsduée 54a est prévue sur la contreplaque 29a alors que le repère 55a est prévu sur la plaque 14a.

La variante de réalisation des figures 5 et 6 comporte également deux gicleurs 4a 5a disposés avec leurs axes parallèles symétriquement O par rapport à l'axe A de la tête 1. Le plan des axes des gicleurs est orthogonal au plan de la figure 5. Comme visible sur la figure 6, les deux trous prévus dans la contre-plaque 29, pour le passage et la fixation des canalisations rigides d'alimentation des gicleurs, ont leurs centres alignés sur une droite 65 qui est orthogonale à l'axe A de la tête 1 alors que, selon la réalisation précédente, cette droite était parallèle audit axe A.

Il est à noter également que le plan de l'ouverture 13a et de la contre-plaque 14a est parallèle ou sensiblement parallèle aux axes des broches d'articulation 24a 25a selon la réalisation des figures 5 et 6, alors que selon la réalisation des figures 1 à 4, ce plan était orthogonal à l'axe de broches d'articulation.

Le réglage du dispositif de brûleur des figures 5 et 6 s'effectue dans les mêmes conditions que celles expliquées précédemment par déplacement de la contre-place 29a relativement à la plaque 14a après desserrage des vis 31a.

Le démontage des gicleurs pour le nettoyage et l'entretien s'effectue, comme expliqué précédemment, par démontage de la plaque 14a et de l'ensemble qui y est fixé, sans modification de la position de la contre-plaque 29a par rapport à ladite plaque 14a. Le réglage de la position des gicleurs n'est ainsi pas modifié lors d'une opération d'entretien.

Le démontage est facilité quelle que soit la longueur de pénétration de la tête dans chaudière.

## Revendications

1. Dispositif de brûleur pour combustible liquide, comprenant une tête creuse (1, la) destinée à être fixée, à une extrémité, sur une paroi (2) de chaudière ou analogue, au niveau d'un orifice de cette paroi, et comportant, à l'intérieur, au moins un gicleur qui débouche vers la chaudière et qui, en outre, comporte un ensemble (6, 6a) d'alimentation en air de combustion et en combustible liquide, la tête (1, 1a) comportant, dans sa paroi périphérique, une ouverture longitudinale (13, 13a sur les bords de laquelle une plaque (14, 14a) est fixée de manière démontable, le ou les les gicleurs (4, 5 ; 4a, 5a) étant montés sur ladite plaque, à l'adite de moyens de fixation (F) permettant un réglage du ou des gicleurs sensiblement suivant la direction de l'axe (A) de la tête, caractérisé par le fait que les moyens de fixation (F) du ou des gicleurs sur la plaque (14,14a) comprennent une contre- plaque (29, 29a) sur laquelle sont fixés les gicleurs (4, 5 4a, 5a), ladite contre-plaque (29, 29a) étant ellemême fixée, de manière réglable suivant une direction parallèle à l'axe (A) de la tête, par rapport à la plaque (14, 14a), et que le ou les gicleurs (4, 5) sont positionnés radialement par une étoile de centrage (39, 39a) et qu'un déflecteur (46,46a) est fixé sur l'étoile de centrage (39, 39a), ce d'èflecteur déterminant un espace annulaire (50) pour le passage de l'air, le réglage de la position longitudinale des gicleurs (4, 5) suivant l'axe (A) entraînant une modification de la section de passage de l'espace annulaire (50), et un réglage du débit d'air de combustion.

2. Dispositif selon la revendication 1, caractérisé par le fait que des moyens de repère (R) de la position relative de la plaqe (14,14a) et de la contre-plaque (29, 29a) sont prévus, ces moyens de repère étant notamment formés par une échelle graduée (54, 54a) fixée sur la plaque (14) ou la contre-plaque (14a), et un index (55, 55a), ou équivalent prévu sur la contre-plaque (29) ou surla plaque (14a).

3. Dispositif selon la revendication 1 ou 2, caractérisé parle fait que la contre-plaque (29, 29a) comporte, au moins une lumière oblongue (30, 30a) dans laquelle peut coulisser un moyen de blocage, notamment constitué par une vis (31, 31a), solidaire de la plaque (14,14a), ladite lumière oblongue étant orientée parallèlement à l'axe (A) de la tête, deux lumières oblongues parallèles étant généralement prévues dans la contre-plaque (29, 29a).

4. Dispositif selon l'une quelconque des revendications précédentes, caractérisé par le fait que l'ouverture (13,13a) prévue dans la paroi périphérique de la tête (1,1a) débouche, suivant une direction parallèle à l'axe (A) de la tête, du côté opposé à l'extrémité (8, 8a) de la tête destinée à être fixée sur la chaudière.

5. Dispositif selon l'une quelconque des revendications 1 à 4, caractérisé par le fait que la plaque (14,14a) comporte, dans sa région médiane, une fente longitudinale (51, 51a) destinée à être traversée par des raccords (35, 36; 35a) des canalisation des gicleuers, de telle sorte qu'un coulissement soit possible entre la contre-plaque (29,29a) et la plaque (14, 14a).

6. Dispositif selon l'une quelconque des revendications précédentes caractérisé par le fait que l'ouverture (13) ménageé dans la paroi périphérique de la tête a une forme rectangulaire, tandis que la plaque (14) a également une forme rectangulaire et se termine, du côté éloigné de la partie destinée à être fixée sur la chaudière, en équerre (52) vers l'extérieur, la plaque (14) étant posée et fixée, notamment par des vis (17), sur le contour de l'ouverture (13).

7. Dispositif selon l'une quelconque des revendications 1 à 5, caractérisé par le fait que l'ouverture (13a) a la forme d'un trapèze et est munie, sur ses deux bords non parallèles, de rainures (63), et que la plaque (14a) a la même forme de trapèze, notamment isocèle, et les deux côtés non paralléles de cette plaque (14a) sont propres à être engagés dans les rainures (63) prévues sur les bords de l'ouverture.

8. Dispositif selon l'une quelconque des revendications précédentes, caractérisé par le fait qu'un embout (43) est fixé dans la tête (1), cet embout étant propre à faire saillie à l'intérieur de la chaudière en s'évasant dans une zone tronconique (44) dont la petite section se raccorde à une zone cylindrique (45) de plus faible diamètre, les branches (40) de l'étoile (39) prenant appui contre la surface intérieure de la zone (45) sur laquelle elles peuvent coulisser longitudinalement, tandis que le déflecteur (46) est situé, axialement, sensiblement au niveau de la petite base de la zone trinconique (44) de manière à déterminer ledit espace annulaire (50).

9. Dispositif selon l'une quelconque des revendications précédentes, caractérisé par le fait que l'étoile de centrage (39) comporte un noyau (41) dans lequel sont engagés le ou les corps de gicleur (4, 5), des vis de pression (42) étant prévues pour le blocage des gicleurs dans le noyau (41).

10. Chaudière pour combustible liquide équipée d'un dispositif de brûleur conforme à l'une quelconque des revendications prédentes.

## Patentansprüche

1. Brennervorrichtung für flüssigen Brennstoff mit einem hohlen Kopf (1, 1a), welcher dazu bestimmt ist, an einem Ende an einer Wand (2) eines Kessels oder ähnlichem befestigt zu werden, in gleicher Höhe mit einer Öffnung dieser Wand, und im Inneren mindestens eine Düse beinhaltend, welche in den Kessel mündet, und welcher ferner eine Versorgungseinheit (6, 6a) für Verbrennungsluft und flüssigen Brennstoff beinhält, wobei der Kopf (1, 1a) in seiner Außenwand eine längliche Öffnung (13,13a) aufweist, an deren Rändern eine Platte (14, 14a) abnehmbar befestigt ist, wobei die Düse(n) (4,5 : 4a, 5a) auf der genannten Platte mit Hilfe von Befestigungsmitteln (F) montiert ist (sind), die eine Verstellung der Düse(n) in Richtung der Kopfachse (A) ermöglichen,
dadurch gekennzeichnet, daß die Befestigungsmittel (F) der Düse(n) auf der Platte (14, 14a) eine Gegenplatte (29, 29a) beinhalten, auf welcher die Düsen (4, 5 : 4a, 5a) befestigt sind, wobei die genannte Gegenplatte (29, 29a) selbst in verstellbarer Weise in einer zur Achse (A) des Kopfes parallelen Richtung in Bezug auf die Platte (14,14a) befestigt ist, und daß die Düse(n) (4, 5) durch einen Zentrierstern (39, 39a) radial positioniert sind und daß ein Deflektor (46, 46a) auf dem Zentrierstern (39, 39a) befestigt ist, wobei dieser Deflektor einen ringförmigen Raum (50) für den Luftdurchlaß abgrenzt, wobei die Verstellung der Längsstellung der Düsen (4, 5) entsprechend der Achse (A) zu einer Änderung des Durchlaßquerschnittes des ringförmigen Raumes (50) führt und zu einer Regelung des Verbrennungsluftdurch lasses.

2. Vorrichtung gemäß Anspruch 1, dadurch gekennzeichnet, daß Markierungsmittel (R) für die relative Position der Platte (14,14a) und der Gegenplatte (29, 29a) vorgesehen sind, wobei diese Markierungsmittel insbesondere aus einer auf der Platte (14) oder der Gegenplatte (14a) befestigten Skala (54, 54a) und aus einem auf der Gegenplatte (29) oder der Platte (14a) vorgesehenen Zeiger oder ähnlichem gebildet werden.

3. Vorrichtung gemäß Anspruch 1 oder 2, dadurch gekennzeichnet, daß die Gegenplatte (29, 29a) mindestens ein Langloch (30, 31a) aufweist, in welchem eine Sperrvorrichtung gleiten kann, welche insbesondere aus einer mit der Platte (14,14a) kraftschlüssig verbundenen Schraube (31, 31 a) gebildet wird, wobei das genannte Langloch Parallel zur Achse (A) des Kopfes ausgerichtet ist, wobei im allgemeinen zwei parallele Langlöcher in der Gegenplatte (29, 29a) vorgesehen sind.

4. Vorrichtung gemäß einem der vorhergehenden Ansprüche, dadurch gekennzeichnet, daß die in der Außenwand des Kopfes (1, 1a) vorgesehene Öffnung (13, 13a) in Paralleler Richtung zur Achse (A) des Kopfes an der dem Ende (8, 8a) des zur Befestigung auf dem Kessel bestimmten Kopfes gegenüberliegenden Seite einmündet.

5. Vorrichtung gemäß einem der Ansprüche 1 bis 4, dadurch gekennzeichnet, daß die Platte (14. 14a) in ihrem mittleren Bereich einen Längsschlitz (51, 51a) aufweist, der für den Durchgang der Anschlüsse (35, 36 : 35a) der Düsenkanäle bestimmt ist, sodaß ein Gleiten zwischen der Gegenplatte (29, 29a) und der Platte (14, 14a) möglich ist.

6. Vorrichtung gemäß einem der vorhergehenden Ansprüche, dadurch gekennzeichnet, daß die in der Außenwand des Kopfes ausgesparte Öffnung (13) eine rechteckige Form aufweist, während die Platte (14) ebenfalls eine rechteckige Form aufweist und an der von dem zur Befestigung auf dem Kessel bestimmten Teil entfernten Seite nach außen in einem Winkel (52) endet, wobei die Platte (14) auf dem Umfang der Öffnung (13) aufliegt und, insbesondere durch Schrauben (17), befestigt ist.

7. Vorrichtung gemäß einem der Ansprüche 1 bis 5, dadurch gekennzeichnet, daß die Öffnung (13a) die Form eines Trapezes hat und auf ihren beiden nicht parallelen Rändern mit Nuten (63) versehen ist, und daß die Platte (14a) die gleiche, insbesondere gleichschenkelige Trapezform aufweist und die beiden nicht parallelen Seiten dieser Platte (14a) geeignet sind, in die auf den Rändern der Öffnung vorgesehenen Nuten (63) eingesetzt zu werden.

8. Vorrichtung gemäß einem der vorhergehenden Ansprüche, dadurch gekennzeichnet, daß an dem Kopf (1) ein Ansatz (43) befestigt ist, wobei dieser Ansatz im Inneren des Kessels vorspringt und sich in einer kegelstumpfförmigen Zone (44) aufweitet, deren kleiner Querschnitt mit einer zylindrischen Zone (45) kleineren Durchmessers verbunden ist, wobei die Arme (40) des Sternes (39) an der Innenseite der Zone (45) aufliegen, auf welcher sie in Längsrichtung gleiten können, während der Deflektor (46) axial auf Höhe der kleinen Grundlinie der kegelstumpfformigen Zone (44) liegt und so den genannten ringförmigen Raum (50) abgrenzt.

9. Vorrichtung gemäß einem der vorhergehenden Ansprüche, dadurch gekennzeichnet, daß der Zentrierstern (39) einen Kern (41) aufweist, in welchem der oder die Dusenkörper (4, 5) eingesetzt sind, wobei Druckschrauben (42) für die Feststellung der Dusen im Kern (41) vorgesehen sind.

10. Kessel für flüssigen Brennstoff, ausgerüstet mit einer Brennervorrichtung gemäß einem der vorhergehenden Ansprüche.

## Claims

1. A sprayer device for liquid fuel comprising a hollow head (1, l a) intended to be fixed by one end on a boiler wall (2) or the like in the region of an orifice in this wall and comprising, in the interior, at least one jet which opens towards the boiler and which also comprises an assembly (6, 6a) for the supply of air for combustion and of liquid fuel, the head (1, 1a) comprising, in its peripheral wall, a longitudinal opening (13, 13a) on whose sides there is removably fixed a plate (14, 14a), the jet or jets (4, 5 : 4a, 5a) being mounted on said plate by fixing means (F) allowing adjustment of the jet or jets substantially in the direction of the axis (A) of the head, characterised in that the fixing means (F) for fixing the jet or jets on the plate (14, 14a) comprise an opposing plate (29, 29a) on which the jets ((4, 5; 4a, 5a) are fixed, said opposing plate (29, 29a) itself being fixed adjustably in a direction parallel to the axis (A) of the head, relative to the plate (14, 14a), and in that the jet or jets (4, 5) are positioned radially by a centering star (39, 39a) and that a deflector (46, 46a) is fixed on the centering star (39, 39a), this deflector defining an annular space (50) for the passage of the air, the adjustment of the longitudinal position of the jets (4, 5) along the axis (A) causing a modification in the passage section of the annular space (50) and an adjustment in the flow of air for combustion.

2. A device according to claim 1, characterised in that some identification means (R) for identifying the relative position of the plate (14, 14a) and of the opposing plate (29, 29a) are provided, these identification means being formed, in particular, by a graduated scale (54, 54a) fixed on the plate (14) or the opposing plate (14a) and an index (55, 55a) or the like provided on the opposing plate (29) or on the plate (14a).

3. A device according to claim 1 or 2, characterised in that the opposing plate (29, 29a) comprises at least one oblong aperture (30, 30a) in which a locking means constituted in particular by a screw (31, 31 a) integral with the plate (14, 14a) can slide, said oblong aperture being orientated parallel to the axis (A) of the head, two parallel oblong apertures generally being provided in the opposing plate (29, 29a).

4. A device according to any one of the preceding claims, characterised in that the opening (13, 13a) provided in the peripheral wall of the head (1, 1a) opens, in a direction parallel to the axis (A) of the head, on the side remote from the end (8, 8a) of the head intended to be fixed on the boiler.

5. A device according to any one of claims 1 to 4, characterised in that the plate (14, 14a) comprises, in its central portion, a longitudinal slot (51, 51a) intended to be traversed by jet piping connections (35, 36; 35a) such that sliding is possible between the opposing plate (29, 29a) and the plate (14, 14a).

6. A device according to any one of the preceding claims, characterised in that the opening (13) made in the peripheral wall of the head has a rectangular shape while the plate (14) also has a rectangular shape and ends, on the side remote from the portion intended to be fixed on the boiler, at a right angle (52) towards the exterior, the plate (14) being positioned and fixed, in particular by screws (17), on the contour of the opening (13).

7. A device according to any one of claims 1 to 5, characterised in that the opening (13a) has the shape of a trapezium and is equipped on its two non-parallel sides with grooves (63) and in that the plate (14a) has the same, in particular isosceles, trapezium shape, and the two non-parallel sides of this plate (14a) are capable of fitting in the grooves (63) provided on the sides of the opening.

8. A device according to any one of the preceding claims, characterised in that a joining piece (43) is fixed in the head (1), this joining piece being capable of projecting inside the boiler while widening in a truncated cone shaped zone (44), the small cross-section of which is connected to a cylindrical zone (45) of smaller diameter, the branches (40) of the star (39) resting against the internal surface of the zone (45) on which they can slide longitudinally while the deflector (46) is located axially substantially in the region of the small base of the truncated cone shaped zone (44) so as to determine said annular space (50).

9. A device according to any one of the preceding claims, characterised in that the centering star (39) comprises a core (41) in which the jet member or members (4, 5) are fitted, locking screws (42) being provided for locking the jets in the core (41).

10. A boiler for liquid fuel equipped with a sprayer device according to any one of the preceding claims.
